# EUROPÄISCHE PATENTSCHRIFT

(11) **EP 1 819 864 B1**
(45) Veröffentlichungstag und Bekanntmachung des Hinweises auf die Patenterteilung: **28.07.2010**
(21) Anmeldenummer: 05813636.7
(22) Anmeldetag: 03.11.2005
(51) Int. Cl.: D06C 15/02, D04H 1/44, D04H 1/70

(54) **WALZENANORDNUNG FÜR DIE VLIES-PRODUKTION**
ROLL ARRANGEMENT FOR PRODUCING FLEECE
SYSTEME DE ROULEAUX POUR LA PRODUCTION DE NON-TISSES

(30) Priorität: 05.11.2004 DE 102004054532; 17.11.2004 DE 102004056154
(43) Veröffentlichungstag der Anmeldung: 22.08.2007
(73) Patentinhaber: Concert GmbH, 16928 Pritzwalk (DE)
(72) Erfinder: NORGAARD, Raymond, 16928 Neudorf (DE)
(74) Vertreter: Eisenführ, Speiser & Partner
(86) Internationale Anmeldenummer: PCT/EP2005/055735
(87) Internationale Veröffentlichungsnummer: WO 2006/048437

(56) Entgegenhaltungen:
- EP-A- 0 867 550
- EP-A- 0 899 370
- EP-A- 1 336 687
- DE-U1- 9 408 597
- US-A1- 2002 092 884

## Beschreibung

Die Erfindung betrifft eine Vorrichtung in Form einer Anordnung von Walzen, insbesondere Prägewalzen und wenigstens eines Transportbandes in Form eines Transferbandes für die Vlies-Produktion, insbesondere der Airlaid-Produktion. Unter Airlaid-Produktion soll das Herstellen von nicht-gewebten, vliesartigen Faserprodukten mit Faserlängen bis zu 50 Millimetern verstanden werden.

Solche Produkte sind häufig Zwischenprodukte, die für eine Vielfalt von Endprodukten benötigt werden, beispielsweise Damenbinden, Wischtücher oder Dämmmaterial für die Automobilindustrie. Die Faservliese werden aus Natur- oder Kunstfasern unterschiedlichen Materials und unterschiedlicher Stapellänge hergestellt. Zur Bindung der Fasern aneinander kann ein Bindemittel wie beispielsweise Latex vorgesehen sein. Bei Kunststofffasern kann die Bindung auch durch teilweises Aufschmelzen und miteinander Verschmelzen der Fasern geschehen. Das herzustellende Faservlies - auch das Zwischenprodukt - können mehrschichtig aufgebaut sein. Um dem herzustellenden Faservlies eine besonders hohe Flüssigkeitsaufnahmekapazität zu verleihen, können dem Faservlies delter Holzzellulose (Fluff Pulp). Geeignete Kunststofffasern, insbesondere der Bindung des Vlieses dienende synthetische Matrix-Fasern können beispielsweise Polyester, Polypropylen oder Viskose enthalten. Besonders geeignete synthetische Bindefasem sind sogenannte Bikomponentenfasern, die einen Kern aus einem ersten Material haben, der von einem Mantel aus einem Kunststoff, beispielsweise Polyethylen umgeben ist, der ein Verschmelzen der Fasern miteinander und mit Natur- und Matrixfasern erlaubt.

Die Bandbreite der gewünschten Dichte des Produktes hängt dabei stark von dem Endprodukt zusammen, für das das Faservlies verwendet werden soll. Die Bandbreite der gewünschten Faservliesdichte ist somit sehr hoch. Ebenso ist die Bandbreite des zu verarbeitenden Materials (siehe oben) wie auch die Bandbreite der Stapellängen der Einzelfasern sehr groß.

Die Herstellung eines luftgelegten Faservlieses der hier betroffenen Art schließt üblicherweise das Mischen der Fasern in einem Formkopf ein, der oberhalb eines Formbandes in Form eines luftdurchlässigen Transportbandes angeordnet ist und der die aufbereiteten gemischten Fasern auf dem Formband möglichst gleichmäßig ablegt. Unterhalb des Formbandes sind Saugboxen angeordnet, mit denen die auf dem Formband abgelegten Fasern auf das Formband gesogen werden. Üblicherweise ist dem Formkopf in Laufrichtung des Formbandes (auch Formsieb genannt) eine Verdichterwalze nachgeordnet, die von oben auf das auf dem Formband abgelegte Faser-Luft-Gemenge einwirkt und dieses Gemenge vorkomprimiert. Hierbei wird aus dem Faser-Luft-Gemenge Luft herausgepresst, sodass die Dicke des Gemenges abnimmt und dessen Dichte zunimmt. Das derart vorverdichtete Faser-Luft-Gemenge wird anschließend von einem Formband an ein Transferband übergeben, welches oberhalb des vorverdichteten Faser-Luft-Gemenges angeordnet und luftdurchlässig ist, sodass das Faser-Luft-Gemenge von unten mittels einer oberhalb des Transferbandes angeordneten Saugbox an das Transferband gesaugt und von dem Formband abgenommen wird. Das Transferband dient dazu, das vorverdichtete Faser-Luft-Gemenge der hier interessierenden Walzenanordnung für die weitere Verdichtung des Faser-Luft-Gemenges zu einem Vlies zuzuführen.

Ein Transferband der erwähnten Art ist beispielsweise in US 2002/0092884 erwähnt. EP 0 867 550 zeigt verschiedene Anordnungen von jeweils zwei Walzenpaaren zur Kompression eines Faservlieses. EP 0 899 370 zeigt eine andere Anordnung von Walzen zur Kompression eines Faservlieses. DE 94 08 597 zeigt eine Anordnung, bei der ein Faservlies zwischen zwei Walzen komprimiert wird_{.}

Die hier interessierende Walzenanordnung dient dazu, das Faser-Luft-Gemenge soweit zu verdichten und in einer bevorzugten Ausführungsvariante durch Heizen des Faser-Luft-Gemenges ein Verschmelzen einzelner Fasern zu bewirken - bei eventuell gleichzeitig gewünschtem Aufprägen einer Struktur - das ein Faservlies als Zwischenprodukt mit gewünschten Eigenschaften entsteht.

Die hier betroffene Vorrichtung soll zur Herstellung einer großen Bandbreite von Produkten geeignet sein, die sich in ihrer Zusammensetzung wie eingangs beschrieben erheblich unterscheiden können und die entsprechend auch eine unterschiedliche Behandlung erfordern. So ist die eventuell erforderliche Wärmemenge zum Verschmelzen der Fasern je nach Zusammensetzung des Faser-Luft-Gemenges sowie nach gewünschter Dicke und Dichte des Ausgangsmaterials sehr unterschiedlich. Gleichzeitig soll, wenn möglich, immer sichergestellt sein, dass das vom Transferband gelieferte Faser-Luft-Gemenge möglichst im Takt bleibt und gleichmäßig weiterverarbeitet, insbesondere weiterverdichtet wird. Beim Verdichten gilt es insbesondere wellenartige Dichteschwankungen in Transportrichtung des Faservlieses zu vermeiden, die beispielsweise entstehen können, in dem sich das zu verdichtende Fasermaterial vor einem jeweiligen, die Verdichtung bewirkenden Walzenpaar periodisch staut. Ein Problem in diesem Zusammenhang besteht beispielsweise darin, dass die während des Verdichtens aus dem Faser-Luft-Gemenge herauszupressende Luft entgegen der Transportrichtung entweichen muss. Im ungünstigsten Fall entsteht ein Luftpolster, welches sogar zu einer unerwünschten Faltenbildung in dem Faservlies führt.

Es besteht somit ein Bedürfnis nach einer Vorrichtung die für die Herstellung einer großen Bandbreite von Produkten geeignet ist.

Dieses Bedürfnis wird erfindungsgemäß durch eine Vorrichtung der eingangs genannten Art erzielt, bei der eine Walzenanordnung vorgesehen ist, die vier Walzen mit jeweils annähernd parallel zueinander ausgerichteten Rotationsachsen umfassen. Eine erste dieser vier Walzen dient dabei als Umlenkwalze für ein Transferband. Eine zweite Walze ist unterhalb der ersten Walze angeordnet und bildet mit dieser zusammen ein erstes, übereinander angeordnetes Walzenpaar. Eine dritte Walze ist in Laufrichtung des Transferbandes gesehen hinter der zweiten Walze angeordnet und eine vierte Walze ist in Laufrichtung des Transferbandes gesehen hinter der ersten Walze angeordnet. Die Walzen sind relativ zueinander quer zu ihrer Rotationsachse derart verschieblich angeordnet, dass ein Walzspalt für die Behandlung eines Faservlieses wahlweise zwischen der zweiten und der dritten Walze oder zwischen der dritten und der vierten Walze einstellbar ist, sodass im ersten Fall die zweite und die dritte Walze ein nebeneinander angeordnetes Walzenpaar bilden und einen Walzspalt für einen im wesentlichen vertikalen Vliestransport anschließen, während im zweiten Fall die dritte und die darüber angeordnete vierte Walze ein zweites übereinander angeordnetes Walzenpaar bilden (neben dem ersten übereinander angeordneten Walzenpaar in Form der ersten und zweiten Walze) und einen Walzspalt für einen im wesentlichen horizontalen Vliestransport zwischen sich einschließen.

Der Erfindung liegt der Gedanke zu Grunde, eine möglichst große Bandbreite herzustellender Produkte durch eine besondere Gestaltung der dem Transferband unmittelbar nachgeordneten Walzenanordnung zu ermöglichen. Es hat sich herausgestellt, dass der gewählte Ansatz, gerade diese Walzenanordnung besonders zu gestalten, gegenüber alternativen Lösungsansätzen wie beispielsweise dem Vorsehen weiterer, vom Transferband weiter entfernter Walzenanordnungen besonders vielversprechend ist.

Insbesondere erlaubt es die erfindungsgemäße Walzenanordnung, je nach Art des herzustellenden Faservlieses einen unterschiedlichen Transportweg einzustellen, nämlich zum einen Transportweg zwischen der ersten und zweiten Walze und anschließend der zweiten und dritten Walze hindurch oder einen Transportweg zwischen der ersten und zweiten Walze und anschließend zwischen der dritten und vierten Walze hindurch. Das dem ersten übereinander angeordneten Walzenpaar nachgeschaltete Walzenpaar ist somit entweder ein (im Wesentlichen horizontal) nebeneinander angeordnetes Walzenpaar oder ein (im Wesentlichen vertikal) übereinander angeordnetes Walzenpaar. Auf diese Weise können dritten und vierten Walze hindurch. Das dem ersten übereinander angeordneten Walzenpaar nachgeschaltete Walzenpaar ist somit entweder ein (im Wesentlichen horizontal) nebeneinander angeordnetes Walzenpaar oder ein (im Wesentlichen vertikal) übereinander angeordnetes Walzenpaar. Auf diese Weise können alternativ die spezifischen Vorteile der einen oder der anderen Walzenanordnung genutzt werden.

Ein Vorteil des erstgenannten Transportweges besteht darin, dass das Faservlies durch die zweite Walze über einen relativ großen Umfangswinkel von beispielsweise 90° unterstützt wird. Dadurch kann insbesondere ein lockeres Faservlies zur Herstellung eines Produktes mit geringer Reißfestigkeit von beispielsweise bis zu 5N/50mm gemäß EDANA Recommended Test Method "Tensile Strength" 20.2-89 wirksam beisammengehalten werden. Außerdem ergibt sich in dem Fall, in dem die zweite Walze beheizt ist, eine große Fläche für die Wärmeübertragung von der zweiten Walze auf das Vlies.

Der alternative, zweitgenannte Transportweg bietet sich an, wenn das von dem ersten, übereinander angeordneten Walzenpaar gelieferte Vlies ausreichend fest ist, sodass es keiner ausgeprägten Unterstützung dieses Faservlieses bedarf. Der Vorteil des zweitgenannten Transportweges besteht dann darin, dass ein Entweichen von Luft während des Verdichtens des Faservlieses in dem von der dritten und vierten Walze gebildeten zweiten übereinander angeordneten Walzenpaar leicht möglich ist. Die Gefahr einer Faltenbildung ist dabei insgesamt geringer.

Für die Konfiguration gemäß zweitem Transportweg können unterhalb oder oberhalb des Transportweges zwischen dem ersten und dem zweiten übereinander angeordneten Walzenpaar Luftdüsen für Druck- oder Saugluft vorgesehen sein, die eine nach oben gerichtete, über die gesamte Breite des Transportweges reichende Luftströmung erzeugen können, um das lockere Faservlies auf dem zweiten Transportweg zwischen dem ersten und dem zweiten übereinander angeordneten Walzenpaar zu unterstützen oder zu führen oder zu lenken.

Die jeweiligen Walzenpaare übernehmen in diesen Konfigurationen die Funktion solcher Walzenpaare, die auch als Embosser bezeichnet werden.

Die beschriebene Anordnung von Walzenpaaren erlaubt es unter Umständen, auf eine dem Formkopf nachgeschaltete Verdichterwalze, wie sie eingangs erwähnt ist, zu verzichten.

Der zwischen jeweils zwei Walzen eines Walzenpaares gebildete Walzspalt ist vorzugsweise in verschiedener Hinsicht einstellbar.

Zum einen kann in einer Ausführungsvariante vorgesehen sein, dass jeweils eine der Walzen eines Walzenpaares eine geringe relative Schrägstellung von deren Rotationsachse gegenüber der Rotationsachse der jeweils anderen Walze des jeweiligen Walzenpaares erlaubt, sodass sich ein Walzspalt ergibt, der in der Mitte der Walzen enger geschlossen ist oder einen höheren Pressdruck bewirkt, als in den jeweiligen Längsenden der Walzen.

Ein ähnlicher Effekt lässt sich in einer besonders bevorzugten Ausführungsvariante dadurch erzielen, dass vorzugsweise die dritte Walze als durchbiegungssteuerbare Walze oder als eine Walze mit veränderlicher Balligkeit oder Bombierung ausgebildet ist. Eine solche, an sich bekannte durchbiegungssteuerbare Walze erlaubt es insbesondere einen über die gesamte Bahnbreite des Faservlieses gleichmäßigen Liniendruck zu erzeugen. Unter Liniendruck wird hierbei der Verlauf des Pressdrucks in Längsrichtung des Walzenspaltes parallel zu den Rotationsachsen der Walzen verstanden.

Wenn gemäß einer bevorzugten Ausführungsvariante die dritte Walze als durchbiegungssteuerbare Walze ausgebildet ist, ist es vorteilhaft wenn die Richtung der lateralen Durchbiegung so eingestellt werden kann, dass die Durchbiegung wahlweise in einer horizontalen Ebene oder in einer vertikalen Ebene einzustellen ist. Eine Durchbiegung in horizontaler Richtung ist dann wünschenswert, wenn die dritte Walze mit der zweiten Walze als nebeneinander angeordnetes Walzenpaar zusammenwirkt, während eine Durchbiegung in vertikaler Richtung wünschenswert ist, wenn die dritte Walze mit der vierten Walze als zweites übereinander angeordnetes Walzenpaar zusammenwirkt.

Weitere, vorzugsweise vorgesehene Einstelloptionen betreffen die Breite eines jeweiligen Walzspaltes bzw. die Größe des jeweils herrschenden Press- oder Liniendrucks (englisch "nip" = Walzenspalt). Letzterer liegt zwischen 0 und 150 N/mm, vorzugsweise zwischen 0.01 und 100 N/mm. Da es sich um einen Liniendruck handelt, ist die Maßangabe längen- und nicht flächenbezogen.

Um eine entsprechende Einstellung zu ermöglichen, ist der Abstand der Rotationsachse der ersten Walze von der Rotationsachse der zweiten Walze vorzugsweise dadurch einstellbar, dass die erste Walze in einer vorzugsweise im wesentlichen vertikalen Ebene quer zur Rotationsachse verschieblich angeordnet ist. Da die erste Walze auch als Umlenkwalze für das Transferband dient, kann es vorteilhaft sein, wenn die Ebene, innerhalb der die erste Walze querverschieblich ist, gegenüber der vertikalen geringfügig derart geneigt ist, dass beim Verschieben der ersten Walze eine wenigstens teilweiser Bandlängenausgleich erfolgt.

Unter "querverschieblich" wird hier durchgehend eine Verschiebung einer Walze quer zur Ausrichtung der jeweiligen Rotationsachse verstanden.

Ähnlich wie die erste Walze bezüglich der zweiten Walze querverschieblich angeordnet ist, ist in einer bevorzugten Ausführungsvariante die dritte Walze bezüglich der zweiten Walze querverschieblich angeordnet, sodass sich der Abstand der beiden Rotationsachsen voneinander bzw. ein entsprechender Liniendruck zwischen der zweiten und dritten Walze in gewünschter Weise einstellen lässt, wenn die zweite und dritte Walze als nebeneinander angeordnetes Walzenpaar zusammenwirken. Vorzugsweise ist hierzu die dritte Walze in einer im wesentlichen horizontalen Ebene querverschieblich.

Schließlich ist vorzugsweise auch die vierte Walze in einer bevorzugt wenigstens annähernd senkrechten Ebene querverschieblich angeordnet, sodass sich der Abstand der vierten Walze von der dritten Walze bzw. der Liniendruck zwischen diesen beiden Walzen in der Konfiguration einstellen lässt, in der die dritte und die vierte Walze als zweites übereinander angeordnetes Walzenpaar zusammenwirken. In jenem Fall wird die in horizontaler Ebene querverschiebliche dritte Walze vorzugsweise in eine Position gebracht, bei der die dritte Walze einen größeren Abstand von der zweiten Walze hat, als in jener Konfiguration, in der die zweite und die dritte Walze als nebeneinander angeordnetes (horizontales) Walzenpaar zusammenwirken.

Sämtliche der vier Walzen können als Glattwalzen mit einer glatten Manteloberfläche ausgebildet sein. Die Manteloberfläche wird jeweils vorzugsweise von einem Mantel aus Metall, vorzugsweise Stahl gebildet.

Je nach herzustellendem Produkt können einzelne der Walzen als Prägewalzen ausgebildet sein und entsprechend eine Manteloberfläche besitzen, die dem gewünschten Prägemuster entsprechend mit Vertiefungen bzw. Erhebungen versehen ist. Dabei ist regelmäßig nur eine der beiden Walzen eines Walzenpaares als Prägewalze ausgebildet, während die jeweils andere Walze als Gegenwalze dient. Die jeweilige Gegenwalze kann dabei anstelle einer metallischen Manteloberfläche eine Kunststoffoberfläche besitzen, die von einem Kunststoffbelag auf einem metallischen Walzengrundkörper gebildet ist.

Die Erhebungen der Prägewalzen bewirken, dass das zu verdichtende Vlies im Bereich der Erhebungen der Prägewalzen stärker verdichtet wird, als in dazwischenliegenden Bereichen. Je nach Anordnung der Walzen und Art des das Faservlies bildenden Fasergemisches werden die Fasern besonders in den Bereichen miteinander verschmolzen, die durch die Erhebungen der Prägewalze vorgegeben sind. Die Erhebungen der Prägewalzen haben vorzugsweise ein gleichmäßiges Muster, beispielsweise in Form eines Noppenmusters, welches eine jeweils punktförmige Verdichtung des Faservlieses bewirkt. Andere Oberflächenstrukturen der Prägewalze können beispielsweise in rautenförmigen Vertiefungen der Manteloberfläche mit dazwischenliegenden Stegen bestehen.

Als Prägewalzen mit einer entsprechend strukturierten Manteloberfläche kommen vorzugsweise die zweite und/oder die vierte Walze in Frage, sodass entsprechend die erste Walze und die dritte Walze als Glattwalzen oder als kunststoffummantelte Gegenwalzen ausgebildet sind. Insbesondere die erste Walze ist vorzugsweise als Walze mit einer elastischen Manteloberfläche (Gummiwalze) ausgebildet.

Weiterhin können einige der Walzen, vorzugsweise insbesondere die zweite, die dritte und/oder die vierte Walze beheizbar sein, sodass sie einen Wärmeeintrag in das jeweils mit der entsprechenden Walze im Kontakt befindliche Faservlies erlauben. Auf diese Weise kann das eingangs bereits erwähnte thermische Binden der Fasern durch Verschmelzen einzelner Kunststofffasern miteinander und mit Natur- und Matrixfasern bewirkt werden.

Schließlich ist zu der beschriebenen Walzenanordnung vorzugsweise ein Transportband zur Aufnahme und zum Weitertransport des von der Walzenanordnung behandelten Faservlieses vorgesehen, welches das Faservlies entweder im Falle des ersten Transportweges unterhalb des von der zweiten und dritten Walze gebildeten Walzspaltes aufnimmt oder im Falle des zweitgenannten Transportweges in Transportrichtung gesehen hinter dem von der dritten und vierten Walze gebildeten Walzspalt.

Dazu kann das Transportband einen in Transportrichtung ansteigenden Bandabschnitt aufweisen, der das Faservlies unterhalb des von der zweiten und dritten Walze gebildeten Walzspaltes mit vertikaler Förderrichtung aufnimmt.

In einer optionalen Ausführungsvariante kann das Transportband zwei alternative Konfigurationen annehmen, nämlich die vorgenannte Konfiguration und alternativ dazu eine Konfiguration, bei der eine Umlenkwalze des Transportbandes in Transportrichtung gesehen unmittelbar hinter der dritten Walze angeordnete ist, wenn die dritte Walze zusammen mit der vierten Walze ein zweites übereinander angeordnetes Walzenpaar bildet, so dass in diesem Fall durch den zweiten Walzspalt mit horizontaler Förderrichtung geförderte Faservlies auf kürzesten Wege und vorzugsweise auf gleicher Horizontalebene wie der zweite Walzspalt auf das Transportband gelangt.

Die Erfindung soll nun anhand eines Ausführungsbeispiels mit Bezug auf die Figuren näher erläutert werden. Diese zeigen in
- Figur 1:: eine schematische Seitenansicht eines Ausschnitts einer Vorrichtung zur Herstellung von nicht-gewebten, vliesartigen Faserprodukten; und
- Figur 2:: einen Ausschnitt der Vorrichtung aus Figur 1 und schematisch per- spektivischer Darstellung.

Die in Figur 1 dargestellte schematische Wiedergabe eines Teils einer Vorrichtung 10 zur Herstellung von nicht-gewebten vliesartigen Faserprodukten dient der Erläuterung des hier interessierenden Teils der Faserprodukt-Herstellung. Die Förderichtung ist dabei wie durch Pfeile angedeutet im Wesentlichen von rechts nach links.

Ein von der Vorrichtung 10 zu verarbeitendes Gemenge von Fasern - eventuell verschiedener Art - und möglichen weiteren Bestandteilen des gewünschten Vlieses wird in bereits dosierter Form einem Formkopf 12 zugeführt. Der Formkopf 12 dient dazu, einen möglichst hohen Vereinzelungsgrad der Fasern und eine möglichst gleichmäßige Verteilung der Fasern und möglicher weiterer Vliesbestandteile auf einem Formband oder auch Formsieb 14 zu erzielen.

Das Formband 14 ist siebartig ausgebildet und daher luftdurchlässig. Es transportiert die möglichst gleichmäßig auf dem Formband 14 abgelegten Fasern als Faser-Luft-Gemenge in der durch den Pfeil angedeuteten Transportrichtung von rechts nach links. Die Fasern bzw. das Faser-Luft-Gemenge wird dabei durch eine unterhalb des Formbandes 14 angeordnete Saugbox 16 gegen das Formband 14 gesaugt. Die Saugbox 16 ist somit nach oben offen und mit einem Anschluss 18 zum Absaugen von Luft versehen.

In Transportrichtung gesehen hinter dem Formkopf 12 kann eine Verdichtungswalze 20 vorgesehen sein, die dazu dient, das Faser-Luft-Gemenge auf dem Formband 14 vorzuverdichten, in dem ein Teil der Luft aus dem Faser-Luft-Gemenge verdrängt wird.

Im Bereich des linken Endes des Formbandes 14 ist knapp oberhalb des Formbandes 14 ein Transferband 22 angeordnet. Das Transferband 22 ist ähnlich wie das Formband 14 siebartig ausgebildet und dient dazu, das Faser-Luft-Gemenge vom Formband 14 zu übernehmen. Um dazu das Faser-Luft-Gemenge vom Formband 14 abzunehmen, ist oberhalb des Transferbandes 22 eine zweite Saugbox 24 angeordnet, die es ermöglicht, das Faser-Luft-Gemenge mittels des Transferbandes 22 quasi über Kopf zu transportieren.

Das Transferband 22 fördert das Faser-Luft-Gemenge zu einer vier Walzen 26, 28, 30 und 32 aufweisenden Walzenanordnung, von denen eine erste Walze 26 auch als Umlenkwalze für das Transferband 22 dient und zusammen mit einer unterhalb der ersten Walze 26 angeordneten zweiten Walze 28 ein erstes, übereinander angeordnetes Walzenpaar bildet.

Das erste, übereinander angeordnete Walzenpaar 26, 28 bildet zwischen sich einen ersten Walzspalt mit horizontaler Förderrichtung, in dem das Faser-Luft-Gemenge weiter verdichtet wird.

Der von dem ersten übereinander angeordneten Walzenpaar 26, 28 gebildete Walzspalt ist hinsichtlich der Spaltbreite bzw. hinsichtlich des in dem Spalt herrschenden Liniendrucks einstellbar. Dazu ist die erste Walze 26 in zumindest annähernd vertikaler Richtung verstellbar angeordnet.

Die als Umlenkwalze dienende erste Walze 26 ist vorzugsweise als Walze mit einer elastischen Manteloberfläche (Gummiwalze) ausgebildet. Die zweite Walze 28 kann dann als Prägewalze mit einer glatten oder strukturierten Stahloberfläche ausgebildet sein.

Bezüglich des weiteren Transportes des Faservlieses bzw. Faser-Luft-Gemenges, welches aus dem ersten Walzspalt austritt, bietet die Walzenanordnung 26, 28, 30 und 32 zwei Alternativen.

Ein erster Transportweg ist in Figur 1 durch eine gestrichelte Linie dargestellt und führt vom ersten Walzspalt ausgehend zwischen der zweiten Walze 28 und der dritten Walze 30 hindurch zu einem Transportband 34. Die zweite Walze 28 und die dritte Walze 30 bilden dabei zusammen ein nebeneinander angeordnetes Walzenpaar, welches zwischen sich einen Walzspalt mit vertikaler Förderrichtung einschließt.

Der Vorteil dieses ersten Transportweges besteht darin, dass das aus dem ersten Walzspalt austretende Faser-Luft-Gemenge relativ großflächig über einen Winkelbereich von etwa 90° von der Manteloberfläche der zweiten Walze 28 unterstützt wird. Dies ist insbesondere bei Faser-Luft-Gemengen mit geringer Reißfestigkeit von Vorteil.

Außerdem kann die zweite Walze 28 beheizbar sein. In diesem Falle ergibt sich aus der relativ großen Auflagefläche des Faser-Luft-Gemenges auf der zweiten Walze 28 im Falle des ersten Transportweges eine große Fläche für einen Wärmeübergang von der zweiten Walze 28 auf das Faser-Luft-Gemenge.

In dem von dem nebeneinander angeordneten Walzenpaar 28 und 30 gebildeten Walzspalt wird das Faser-Luft-Gemenge weiter verdichtet und anschließend auf einem ansteigenden Abschnitt des Transportbandes 34 abgelegt. Hierbei wird das Faser-Luft-Gemenge vorzugsweise in einem großen Winkelbereich um die dritte Transportwalze 30 herumgeführt, sodass ein weiterer auf Grund großer Berührungsfläche effizienter Wärmeübergang von der dritten Walze 30 auf das Faser-Luft-Gemenge möglich wird.

Die dritte Walze 30 ist somit vorzugsweise ebenfalls beheizbar.

Alternativ oder zusätzlich kann die dritte Walze 30 auch als durchbiegungssteuerbare Walze aufgebildet sein. Bei einer an sich bekannten, durchbiegungssteuerbaren Walze lässt sich eine gewisse Durchbiegung der Rotationsachse einstellen, um auf diese Weise einen entsprechenden Walzspalt bzw. einen entsprechenden Verlauf des Liniendrucks einzustellen. Auf Grund der Lagerung einer Walze im Bereich ihrer beiden Längsenden stellt sich bei solchen Walzen, die nicht durchbiegungssteuerbar sind auf Grund der vom Liniendruck bewirkten Biegemomente eine Durchbiegung der Rotationsachse ein, die einen Walzspalt ergibt, welcher in der Mitte der Walze zwischen den Lagern am breitesten ist.

Um einen gleichmäßig breiten Walzspalt bei Anliegen eines vorgegebenen Liniendrucks zu erzielen, kann wenigstens eine der Walzen eines Walzenpaares anstelle durchbiegungsgesteuert auch ballig ausgeführt sein, das heißt, einen von den Längsenden zur Mitte hin zunehmenden Durchmesser aufweisen. Im Längsschnitt einer solchen Walze zeigt die Manteloberfläche somit eine schwach gewölbte Kontur. Derart ballige bzw. bombierte Walzen sind somit eine Alternative zu durchbiegungssteuerbaren Walzen, um auch bei einem größeren Liniendruck einen Walzspalt mit durchgehend gleicher Breite zu erzielen.

Da im Falle des ersten Transportweges die Walzen 28 und 30 ein nebeneinander angeordnetes Walzenpaar bilden dessen Rotationsachsen in etwa in einer horizontalen Ebene liegen, sollte die durchbiegungssteuerbare Walze in diesem Falle eine Durchbiegung in einer horizontalen Ebene erlauben, wie sie in Figur 2 gestrichelt dargestellt ist.

Um das Faservlies punkt- oder linienweise stärker zu verdichten und auf diese Weise dem Faservlies eine Bindungsstruktur aufzuprägen, kann die zweite Walze als Prägewalze mit einer strukturierten Manteloberfläche ausgebildet sein, die entsprechende Erhebungen bzw. Vertiefungen aufweist. Im Bereich der Erhebungen der Manteloberfläche der zweiten Walze 28 wird dann das Faservlies stärker komprimiert was bei gleichzeitigem Wärmeeintrag zur Folge hat, dass das Faservlies in den stärker komprimierten Bereichen stärker verdichtet und stärker gebunden wird.

Ein zweiter, alternativer Transportweg ist in Figur 1 strichpunktiert dargestellt und führt das aus dem ersten Walzspalt austretende Faser-Luft-Gemenge direkt zu einem zweiten Walzspalt, der sich zwischen der dritten und vierten Walze als Walzspalt mit horizontaler Förderrichtung ergibt, wenn die dritte und vierte Walze als zweites, übereinander geordnetes Walzenpaar zusammenwirken. Je nach herzustellendem Produkt kann der zweite Transportweg vorteilhaft sein. Insbesondere kann die vierte Walze als Prägewalze ausgebildet sein und eine andere Struktur der Manteloberfläche aufweisen, als beispielsweise die zweite Walze 28.

Auch in Bezug auf den zweiten Transportweg ist es vorteilhaft, wenn die dritte Walze 30 als durchbiegungssteuerbare Walze ausgebildet ist. Da in jenem Falle die dritte Walze 30 und die vierte Walze 32 ein übereinander angeordnetes Walzenpaar bilden, ist die Ebene der Durchbiegung der Rotationsachse der dritten Walze vorzugsweise vertikal orientiert.

Da die Walzenanordnung mit den Walzen 26, 28, 30 und 32 den ersten und den zweiten Transportweg alternativ erlauben soll, ist es vorteilhaft, wenn die Ebene der Durchbiegung im Falle einer durchbiegungssteuerbaren dritten Walze 30 wahlweise so einstellbar ist, dass diese Ebene horizontal (erster Transportweg) oder vertikal (zweiter Transportweg) orientiert ist.

Um im Falle des zweiten Transportweges einen guten Wärmeintrag in das Faservlies zu ermöglichen ist vorzugsweise auch die vierte Walze 32 beheizbar.

Um das gewünschte Umkonfigurieren zwischen ersten und zweiten Transportweg zu ermöglichen, ist die dritte Walze 30 horizontal, bezüglich ihrer Rotationsachse querverschieblich gelagert. Auf diese Weise kann die dritte Walze 30 von der zweiten Walze 28 abgerückt werden, wenn die dritte Walze 30 zusammen mit der vierten Walze 32 ein übereinander angeordnetes Walzenpaar bilden soll. In diesem Falle dürften die zweite und dritte Walze auf Grund des dann für die dritte Walze erforderlichen Rotationssinnes nicht miteinander kämmen.

Für die Konfiguration gemäß zweitem Transportweg können unterhalb oder oberhalb des Transportweges zwischen dem ersten übereinander angeordneten Walzenpaar 26, 28 und dem zweiten übereinander angeordneten Walzenpaar 32, 30 Luftdüsen vorgesehen sein, die eine nach oben gerichtete, über die gesamte Breite des Transportweges reichende Luftströmung erzeugen können, um dass lockere Faservlies auf dem zweiten Transportweg zwischen dem ersten übereinander angeordneten Walzenpaar 26, 28 und dem zweiten übereinander angeordneten Walzenpaar 32, 30 zu unterstützen.

Eine derartige horizontale Verschieblichkeit der dritten Walze erlaubt es außerdem, einen geeigneten Walzspalt bzw. Liniendruck zwischen der zweiten Walze 28 und der dritten Walze 30 einzustellen, wenn diese im Falle des ersten Transportweges als nebeneinander angeordnetes Walzenpaar zusammenwirken.

Schließlich ist die vierte Walze 32 vorzugsweise in vertikaler Richtung bezüglich ihrer Rotationsachse querverschieblich, um den Walzspalt bzw. den Liniendruck in dem Fall einzustellen, in dem die dritte und die vierte Walze als zweites, übereinander angeordnetes Walzenpaar zusammenwirken (zweiter Transportweg).

Schließlich kann auch das Transportband 34 umkonfigurierbar gestaltet sein, sodass eine obere Umlenkwalze 36 nahe an die dritte Walze 30 herangeschoben werden kann, wenn der zweite Transportweg gewählt wird. Dazu wird es in der Regel erforderlich sein, auch eine untere Umlenkwalze 38 für das Transportband 34 zu verschieben, damit das Transportband 34 nicht die dritte Walze 30 berührt und gleichzeitig gespannt bleibt. Da der ansteigende Bandabschnitt des Transportbandes 34 in jenem Falle beispielsweise senkrecht verläuft, wäre er nicht geeignet, Faservlies unterhalb eines zwischen der zweiten Walze 28 und der dritten Walze 30 gebildeten Walzspaltes aufzunehmen, wenn der erste Transportweg gewählt wird. Daher ist es vorteilhaft, wenn der Verlauf des Transportbandes 34 zwischen zwei Konfigurationen umkonfigurierbar ist.

## Patentansprüche

1. Vorrichtung zum Herstellen von nicht-gewebten, vliesartigen Faserprodukten, wobei die Vorrichtung ein Transferband (22) aufweist, welches ausgebildet ist, ein Zwischenprodukt auf einer Transferbandunterseite zu einer Walzenanordnung (26. 28. 30, 32) zu transportieren, **dadurch gekennzeichnet,**
**dass** die Walzenanordnung vier Walzen mit jeweils wenigstens annähernd parallel zueinander ausgerichteten Rotationsachsen umfasst,
von denen eine erste Walze (26) als Umlenkwalze für das Transferband (22) dient,
von denen eine zweite Walze (28) unterhalb der ersten Walze angeordnet ist und mit dieser zusammen ein erstes übereinander angeordnetes Walzenpaar bildet,
von denen eine dritte Walze (30) in Laufrichtung des Transferbandes (22) gesehen hinter der zweiten Walze angeordnet ist und
von denen eine vierte Walze (32) in Laufrichtung des Transferbandes (22) gesehen hinter der ersten Walze angeordnet ist,
wobei die Walzen relativ zueinander quer zu ihrer Rotationsachse derart verschieblich sind, dass ein Walzspalt für die Behandlung eines Faservlies wahlweise zwischen der zweiten und der dritten Walze einstellbar ist, so dass die zweite und die dritte Walze ein nebeneinander angeordnetes Walzenpaar bilden und einen Walzspalt für einen im wesentlichen vertikalen Vliestransport einschließen, oder zwischen der dritten und der vierten Walze, so dass die dritte Walze und die darüber angeordnete vierte Walze ein zweites übereinander angeordnetes Walzenpaar bilden und einen Walzspalt für einen im wesentlichen horizontalen Vliestransport einschließen.

2. Vorrichtung nach Anspruch 1, **dadurch gekennzeichnet, dass** wenigstens einer der Walzspalte durch eine geringe relative Schrägstellung der Rotationsachsen der Walzen des den jeweiligen Walzspalt bildenden Walzenpaares einstellbar ist.

3. Vorrichtung nach Anspruch 1 oder 2, **dadurch gekennzeichnet, dass** der von dem ersten übereinander angeordneten Walzenpaar (26, 28) gebildete Walzspalt durch Einstellen des Abstandes zwischen den Rotationsachsen der ersten und zweiten Walzen veränderbar ist.

4. Vorrichtung nach einem der Ansprüche 1 bis 3, **dadurch gekennzeichnet, dass** ein in dem vom ersten übereinander angeordneten Walzenpaar (26, 28) gebildeten Walzspalt herrschender Liniendruck ("nip") zwischen 0 und 150 N/mm, vorzugsweise wischen 0.01 und 100 N/mm einstellbar ist.

5. Vorrichtung nach Anspruch 1, **dadurch gekennzeichnet, dass** ein gegebenenfalls von dem nebeneinander angeordneten Walzenpaar (28. 30) aus zweiter und dritter Walze gebildeter Walzspalt durch Verändern des Abstandes zwischen den Rotationsachsen der zweiten und dritten Walze einstellbar ist.

6. Vorrichtung nach Anspruch 5, **dadurch gekennzeichnet, dass** die Rotationsachse der dritten Walze (30) in einer wenigstens annähernd horizontal verlaufenden Ebene querverschieblich ist.

7. Vorrichtung nach Anspruch 1, **dadurch gekennzeichnet, dass** der Abstand der Rotationsachse der vierten Walze (32) von der Rotationsachse der dritten Walze einstellbar ist.

8. Vorrichtung nach Anspruch 7, **dadurch gekennzeichnet, dass** die Rotationsachse der vierten Walze (32) in einer wenigstens annähernd vertikal verlaufenden Ebene querverschieblich ist.

9. Vorrichtung nach einem der Ansprüche 1 bis 8, **dadurch gekennzeichnet, dass** wenigstens eine der Walzen als durchbiegungssteuerbare Walze oder als Walze mit veränderlicher Balligkeit (Bombierung) ausgebildet ist, so dass die Form des Walzspaltes oder der Verlauf des Liniendrucks in Längsrichtung des Walzspaltes zwischen dem ersten übereinander angeordneten Walzenpaar veränderlich ist.

10. Vorrichtung nach Anspruch 9, **dadurch gekennzeichnet, dass** die dritte Walze (30) als durchbiegungssteuerbare Walze derart ausgebildet ist, dass die Durchbiegung wahlweise in einer horizontalen Ebene oder in einer vertikalen Ebene möglich ist.

11. Vorrichtung nach Anspruch 1, **dadurch gekennzeichnet, dass** entweder die zweite oder die vierte oder beide Walzen als Prägewalzen ausgebildet sind und eine entsprechend dem gewünschten Prägemuster mit Vertiefungen bzw. Erhebungen versehene Manteloberfläche besitzen.

12. Vorrichtung nach Anspruch 11, **dadurch gekennzeichnet, dass** eine oder mehrere der Walzen eine Manteloberfläche von einem Mantel aus Metall, vorzugsweise Stahl gebildet ist.

13. Vorrichtung nach Anspruch 1, **dadurch gekennzeichnet, dass** die erste oder die dritte Walze oder beide Walzen als Glattwalzen mit einer glatten Manteloberfläche ausgebildet sind.

14. Vorrichtung nach Anspruch 1, **dadurch gekennzeichnet, dass** die erste oder die dritte Walze oder beide Walzen einen Kunststoffbelag aufweisen, der die Manteloberfläche bildet.

15. Vorrichtung nach Anspruch 1, **dadurch gekennzeichnet, dass** die zweite, die dritte oder die vierte Walze oder mehrere dieser Walzen eine beheizbare Manteloberfläche besitzen.

16. Vorrichtung nach Anspruch 1, **dadurch gekennzeichnet, dass** der dritten Walze (32) in Laufrichtung des Transferbandes (22) gesehen ein Transportband (34) nachgeordnet ist, welches ausgebildet ist, ein Zwischenprodukt entweder unterhalb eines zwischen der zweiten und dritten Walze gebildeten Walzspaltes oder hinter einem zwischen der dritten und vierten Walze gebildeten Walzspalt zu übernehmen.

## Claims

1. Apparatus for producing non-woven, fleece-like fibre products, said apparatus comprising a transfer belt (22) which is designed to transport an intermediate product on the underside of a transfer belt to a roller arrangement (26, 28, 30, 32), **characterised in that**
the roller arrangement comprises four rollers each with rotational axes that are aligned approximately parallel to one another,
of which a first roller (26) is used as a deflection roller for the transfer belt (22),
of which a second roller (28) is located underneath the first roller and forms therewith a first pair of rollers arranged one above the other,
of which a third roller (30) is located downstream of the second roller as viewed in the running direction of the transfer belt (22) and
of which a fourth roller (32) is located downstream of the first roller as viewed in the running direction of the transfer belt (22),
wherein the rollers can be displaced relative to each other transversely to their rotational axis in such a manner that a roll gap for the processing of a non-woven fabric can be adjusted either between the second and third roller, so that the second and the third rollers form a pair of adjacently arranged rollers and enclose a roll gap for the substantially vertical transport of the fleece, or between the third and the fourth roller so that the third roller and the fourth roller positioned above it form a second pair of rollers arranged above one another and enclose a roll gap for the substantially horizontal transport of the fleece.

2. Apparatus according to claim 1, **characterised in that** at least one of the roll gaps can be adjusted by slight relative skewing of the rotational axes of the rollers of the respective roller pair forming the respective roll gap.

3. Apparatus according to claim 1 or 2, **characterised in that** the roll gap formed by the first roller pair (26, 28) arranged above one another can be changed by adjusting the distance between the rotational axes of the first and second rollers.

4. Apparatus according to any one of claims 1 to 3, **characterised in that** a linear pressure ("nip") prevailing in the roll gap formed by the first roller pair (26, 28) arranged above one another can be adjusted between 0 and 150 N/mm, preferably between 0.01 and 100 N/mm.

5. Apparatus according to claim 1, **characterised in that** the roll gap formed by the second and third rollers arranged as the pair of rollers (28, 30) adjacent to one other can be adjusted by changing the distance between the rotational axes of the second and third rollers.

6. Apparatus according to claim 5, **characterised in that** the rotational axis of the third roller (30) is transversely displaceable in a plane that is at least approximately horizontal.

7. Apparatus according to claim 1, **characterised in that** the distance between the rotational axis of the fourth roller (32) and the rotational axis of the third roller can be adjusted.

8. Apparatus according to claim 7, **characterised in that** the rotational axis of the fourth roller (32) is transversely displaceable in a plane that is at least approximately vertical.

9. Apparatus according to one of claims 1 to 8, **characterised in that** at least one of the rollers is configured as a roller with controlled deflection or as a roller with variable convexity or crowning, so that it is possible to change the shape of the roll gap or the progress of the linear pressure in the longitudinal direction of the roll gap between the first roller pair arranged above one another.

10. Apparatus according to claim 9, **characterised in that** the third roller (30) is configured as a roller with controlled deflection, so that the deflection is possible either in a horizontal plane or in a vertical plane.

11. Apparatus according to claim 1, **characterised in that** either the second roller or the fourth roller or both rollers are designed as embossing rollers and have an outer surface provided with indentations and/or raised portions corresponding to the desired embossing pattern.

12. Apparatus according to claim 11, **characterised in that** one or more of the rollers has an outer surface made of metal, preferably of steel.

13. Apparatus according to claim 1, **characterised in that** the first roller or the third roller or both rollers are designed as plain rollers with a smooth outer surface.

14. Apparatus according to claim 1, **characterised in that** the first roller or the third roller or both rollers have a plastic covering that forms the outer surface.

15. Apparatus according to claim 1, **characterised in that** the second, the third or the fourth roller or a plurality of said rollers have a heatable outer surface.

16. Apparatus according to claim 1, **characterised in that** a transport belt (34) is positioned downstream from the third roller (32), as viewed in the running direction of the transfer belt (22), said transport belt being configured to receive an intermediate product either below a roll gap formed between the second and the third roller, or downstream from a roll gap formed between the third and the fourth roller.

## Revendications

1. Dispositif de fabrication de produits fibreux du type tissu non tissé, le dispositif présentant une bande (22) de transfert conçue de manière à transporter un produit intermédiaire sur une face inférieure de la bande de transfert jusqu'à un système (26, 28, 30, 32) de rouleaux, **caractérisé en ce que**,
le système de rouleaux comprend quatre rouleaux présentant des axes de rotation orientés respectivement au moins approximativement de manière parallèle les uns aux autres,
un premier rouleau (26) faisant office de rouleau déflecteur pour la bande (22) de transfert,
un deuxième rouleau (28) étant agencé sous le premier rouleau et formant avec ce dernier une première paire de rouleaux superposés,
un troisième rouleau (30) étant agencé, vu dans le sens de la marche de la bande (22) de transfert, derrière le deuxième rouleau et
un quatrième rouleau (32) étant agencé, vu dans le sens de la marche de la bande (22) de transfert, derrière le premier rouleau,
les rouleaux étant mobiles les uns par rapport aux autres de manière transversale à leur axe de rotation, de manière à ce qu'une emprise pour le traitement d'un tissu fibreux soit réglable au choix entre le deuxième et le troisième rouleau, de sorte que le deuxième et le troisième rouleau constituent une paire de rouleaux adjacents et forment une emprise pour un transport de tissu sensiblement vertical, ou entre le troisième et le quatrième rouleau, de sorte que le troisième rouleau et le quatrième rouleau agencé au-dessus constituent une seconde paire de rouleaux superposés et forment une emprise pour un transport de tissu sensiblement horizontal.

2. Dispositif selon la revendication 1, **caractérisé en ce qu'**au moins une des emprises est réglable par une faible inclinaison relative des axes de rotation des rouleaux de la paire de rouleaux formant l'emprise respective.

3. Dispositif selon la revendication 1 ou 2, **caractérisé en ce que** l'emprise formée par la première paire (26, 28) de rouleaux superposés peut être modifiée par le réglage de l'intervalle entre les axes de rotation des premier et deuxième rouleaux.

4. Dispositif selon l'une quelconque des revendications 1 à 3, **caractérisé en ce qu'**une pression de contact (« pincement ») régnant dans l'emprise formée par la première paire (26, 28) de rouleaux superposés est réglable entre 0 et 150 N/mm, de préférence entre 0,01 et 100 N/mm.

5. Dispositif selon la revendication 1, **caractérisé en ce qu'**une emprise formée le cas échéant par la paire (28, 30) de rouleaux adjacents constituée du deuxième et troisième rouleau est réglable par la modification de l'intervalle entre les axes de rotation du deuxième et du troisième rouleau.

6. Dispositif selon la revendication 5, **caractérisé en ce que** l'axe de rotation du troisième rouleau (30) est mobile de manière transversale dans un plan s'étendant au moins approximativement à l'horizontale.

7. Dispositif selon la revendication 1, **caractérisé en ce que** l'intervalle de l'axe de rotation du quatrième rouleau (32) est réglable par l'axe de rotation du troisième rouleau.

8. Dispositif selon la revendication 7, **caractérisé en ce que** l'axe de rotation du quatrième rouleau (32) est mobile de manière transversale dans un plan s'étendant au moins approximativement à la verticale.

9. Dispositif selon l'une quelconque des revendications 1 à 8, **caractérisé en ce qu'**au moins un des rouleaux se présente sous la forme d'un rouleau à flexion contrôlée ou d'un rouleau à cambrure variable (bombage), de sorte que la forme de l'emprise ou l'exercice de la pression de contact puisse être modifié dans le sens longitudinal de l'emprise entre les rouleaux superposés de la première paire de rouleaux.

10. Dispositif selon la revendication 9, **caractérisé en ce que** le troisième rouleau (30) se présente sous la forme d'un rouleau à flexion contrôlée, de sorte que la courbure soit possible au choix dans un plan horizontal ou dans un plan vertical.

11. Dispositif selon la revendication 1, **caractérisé en ce que** le deuxième, le quatrième ou les deux rouleaux se présentent sous la forme de rouleaux de gaufrage et présentent une surface d'enveloppe correspondant au modèle de gaufrage souhaité munie de creux ou de bosses.

12. Dispositif selon la revendication 11, **caractérisé en ce qu'**un ou plusieurs rouleaux présentent une surface d'enveloppe formée d'une enveloppe métallique, de préférence en acier.

13. Dispositif selon la revendication 1, **caractérisé en ce que** le premier, le troisième rouleau ou les deux rouleaux se présentent sous la forme de rouleaux lisses présentant une surface d'enveloppe lisse.

14. Dispositif selon la revendication 1, **caractérisé en ce que** le premier, le troisième rouleau ou les deux présentent une couche de plastique formant la surface d'enveloppe.

15. Dispositif selon la revendication 1, **caractérisé en ce que** le deuxième, le troisième ou le quatrième rouleau ou bien plusieurs de ces rouleaux présentent une surface d'enveloppe chauffante.

16. Dispositif selon la revendication 1, **caractérisé en ce qu'**une bande (34) de transport, vue dans le sens de marche de la bande (22) de transfert, est agencée en aval du troisième rouleau (32), et est conçue de manière à recevoir un produit intermédiaire soit sous une emprise formée entre le deuxième et le troisième rouleau soit derrière une emprise formée entre le troisième et le quatrième rouleau.
